# EUROPÄISCHE PATENTSCHRIFT

(11) **EP 0 914 287 B1**
(45) Veröffentlichungstag und Bekanntmachung des Hinweises auf die Patenterteilung: **26.05.2004**
(21) Anmeldenummer: 98916999.0
(22) Anmeldetag: 18.03.1998
(51) Int. Cl.: B65H 54/52, B65H 67/048

(54) **VERFAHREN ZUM AUFSPULEN EINES ANLAUFENDEN FADENS**
METHOD FOR WINDING UP AN ADVANCING THREAD
PROCEDE D'EMBOBINAGE D'UN FIL ARRIVANT EN CONTINU

(30) Priorität: 25.03.1997 DE 19712422; 03.09.1997 DE 19738421
(43) Veröffentlichungstag der Anmeldung: 12.05.1999
(73) Patentinhaber: Saurer GmbH & Co. KG, 41069 Mönchengladbach (DE)
(72) Erfinder: WESTRICH, Hermann, D-42399 Wuppertal (DE)
(86) Internationale Anmeldenummer: PCT/EP1998/001583
(87) Internationale Veröffentlichungsnummer: WO 1998/042607

(56) Entgegenhaltungen:
- EP-A- 0 606 900
- EP-A- 0 768 271

## Beschreibung

Die Erfindung betrifft ein Verfahren zum Aufspulen eines kontinuierlich anlaufenden Fadens zu einer Spule, bei welchem die Spule auf einer angetriebenen, an einem beweglichen Träger auskragend gelagerten Spulspindel gebildet wird, bei welchem eine an einem zweiten beweglichen Träger gelagerte Andrückwalze mit einer durch die Stellung der Andrückwalze relativ zur Spule veränderbaren Anlagekraft am Umfang der Spule anliegt und bei welchem eine durch den Durchmesserzuwachs der Spule erforderliche Veränderung des Achsabstandes zwischen der Spule und der Andrückwalze durch eine Ausweichbewegung der Andrückwalze und/oder durch eine Ausweichbewegung der Spulspindel in Abhängigkeit vom wachsenden Spulendurchmesser erfolgt, wobei die Ausweichbewegung der Spulspindel während der Spulreise nach einer vorgegebenen Geschwindigkeitsfunktion (Fᵥ) gesteuert wird, die im Verlauf der Spulreise jedem Spulendurchmesser (D) eine bestimmte Geschwindigkeit (v) der Ausweichbewegung zuordnetsowie eine Aufspulmaschine zur Durchführung des Verfahrens.

Beim Aufspulen eines kontinuierlich anlaufenden Fadens zu einer Spule, bei welchem am Umfang der Spule eine Andrückwalze mit einer Anlagekraft anliegt, wird das Anwachsen des Spulendurchmessers durch eine Ausweichbewegung der Spule oder durch eine Ausweichbewegung der Andrückwalze ermöglicht. Hierbei wird die Anpreßkraft zwischen der Spule und der Andrückwalze durch hydraulische oder pneumatische Kraftgeber vorgegeben. Da der Achsabstand zwischen der am Umfang der Spule anliegenden Andrückwalze und der Spule sich ebenfalls auf die Anlagekraft auswirkt, bewirkt die Veränderung des Achsabstandes gleichzeitig eine Veränderung der Anlagekraft. Es tritt somit das Problem auf, daß einerseits immer eine vorgegebene Anlagekraft zwischen der Andrückwalze und der Spule vorherrscht und andererseits jedoch ein ungehindertes Anwachsen des Spulendurchmessers möglich ist.

Aus der EP 0 374 536 sind ein Verfahren und eine Aufspulmaschine bekannt, bei der die Ausweichbewegung der die Spule aufnehmenden Spulspindel während der Spulreise in Abhängigkeit von der Stellung der Andrückwalze geregelt wird. Hierbei kann die Ausweichbewegung der Spulspindel schrittweise oder stetig erfolgen. Da die Anlagekraft zwischen der Andrückwalze und der Spule von der Relativlage zwischen der Andrückwalze und der Spule abhängt, ist eine Veränderung der Anpreßkraft während der Spulreise unvermeidlich.

Aus der US 5,407,143 ist eine Aufspulmaschine bekannt, bei der die Drehbewegung eines Spulrevolvers mit einer auskragend gelagerten Spulspindel derart gesteuert wird, daß die Anpreßkraft zwischen einer Andrückwalze und der Spule einen vorgegebenen Sollwert einhält. Hierbei wird eine Stelleinrichtung zur Veränderung des Achsabstandes gleichzeitig zur Regelung der Anlagekraft verwendet. Dadurch entstehen aufgrund von Stick-SlipEffekten ungewollte Änderungen der Anlagekraft..

Aus der WO 96/01222 ist ein Verfahren und eine Aufspulmaschine bekannt, bei welcher die Drehbewegung des Spulrevolvers in Abhängigkeit von der Winkelposition der Spulspindel erfolgt. Aus der Beziehung zwischen der Winkelstellung der Spulspindel am Spulrevolver und dem Durchmesser der Spule wird aus dem sich verändernden Durchmesser auf die dazugehörige Winkelposition geschlossen. Da die an der Spule anliegende Andrückwalze ortsfest ist, bewirkt das Anwachsen der Spule eine Erhöhung der Anlagekraft zwischen der Andrückwalze und der Spule. Zudem kann das Verfahren - insbesondere bei weichen Spulen - zu einer Übersteuerung des Spulrevolvers führen, so daß der Kontakt zwischen der Andrückwalze und der Spule gänzlich verloren geht

Auch das in der DE 195 38 480 offenbarte Verfahren besitzt den Nachteil, daß die schrittweise Drehbewegung des Spulrevolvers in Abhängigkeit von der Winkelposition der Spulspindel im Verlauf der Spulreise eine durch den Durchmesserzuwachs bedingte unstetige Veränderung der Anlagekraft zwischen der Spule und der Andrückwalze bewirkt. Bei dem bekannten Verfahren wird eine Zeit vorgegeben, nach welcher die Winkelgeschwindigkeit des Spulrevolvers in Abhängigkeit von der Stellung des Spulrevolvers wiederkehrend berechnet wird. Da der zeitliche Durchmesserzuwachs der Spule bei kleinem Spulendurchmesser im Vergleich zu einem großen Spulendurchmesser eine im wesentlichen schnellere Änderung der Winkelgeschwindigkeit des Spulrevolvers benötigt, kommt es zu Beginn der Spulreise zu Anlagekraftschwankungen.

In der EP 0 768 271, die unter Art 54(3) EPÜ fällt und den nächstliegenden Stand der Technik darstellt, sind eine bewegliche Spulspindel und eine bewegliche Andrückwalze beschrieben. In dieser Schrift wird jedoch nur ein Aufspulverfahren beschrieben, bei dem die Spulspindel eine möglichst genaue Ausweichbewegung entsprechend dem Anwachsen des Spulendurchmessers ausführt. Eine Abweichung von dieser idealen Ausweichbewegung soll möglichst klein gehalten werden. Die Andrückkraft der Andrückwalze soll gegebenenfalls separat einstellbar sein.

Aufgabe der vorliegenden Erfindung, ist die Schaffung eines Verfahrens zum Aufspulen eines kontinuierlich anlaufenden Fadens sowie einer Aufspulmaschine zur Durchführung des Verfahrens derart, daß der Faden während der gesamten Spulreise mit einer vorgegebenen Anlagekraft bzw. einem vorgegebenen Anlagelcraftprofil auf der Spule bei im wesentlichen konstanter Anlaufgeschwindigkeit des Fadens aufgewickelt wird.

Ein weiteres Ziel der Erfindung liegt darin, den Achsabstand zwischen der Andrückwalze und der Spule proportional zum anwachsenden Durchmesser zu verändern. Insgesamt sollen eine Aufspulmaschine und entsprechende Aufspulverfahren bereitgestellt werden, die unterschiedliche Anforderungen bei einem Aufspulvorgang auf einfache Weise erfüllen können.

Die Lösung der Aufgabe ergibt sich aus den Merkmalen des Anspruchs 1 sowie aus den Merkmalen des Anspruchs 15.

Beim Aufspulen eines Fadens mit im wesentlichen konstanter Fadengeschwindigkeit ist der zeitliche Durchmesserzuwachs von dem jeweiligen Spulendurchmesser abhängig. Somit wird bei kleinem Spulendurchmesser der Außendurchmesser der Spule wesentlich schneller anwachsen als bei einem großen Außendurchmesser bei gleicher gewickelter Fadenmenge pro Zeiteinheit. Der Durchmesserzuwachs pro Zeiteinheit kann daher als Funktion des Außendurchmessers der Spule angesehen werden. Dieser Durchmesserzuwachs bestimmt die Veränderung des Achsabstandes zwischen der Spule und der Andrückwalze. Die Erfindung stellt nun den Zusammenhang zwischen der Ausweichbewegung der Spulspindel zur Vergrößerung des Achsabstandes zwischen der Andrückwalze und der Spule sowie den vom Spulendurchmesser abhängigen Durchmesserzuwachs der Spule her. Die Ausweichbewegung der Spulspindel erfolgt daher mit veränderlicher Geschwindigkeit, die sich aus einer vorgegebenen Geschwindigkeitsfunktion ergibt. Die Geschwindigkeitsfunktion ordnet im Verlauf der Spulenreise jedem Spulendurchmesser eine vom zeitlichen Durchmesserzuwachs der Spule abhängige bestimmte Geschwindigkeit zu. Der besondere Vorteil dieses Verfahrens liegt darin, daß die an der Andrückwalze eingestellte Anlagekraft unabhängig ist von der Ausweichbewegung zur Vergrößerung des Achsabstandes zwischen der Spule und der Andrückwalze. Der Umfangskontakt zwischen der Spule und der Andrückwalze bleibt unverändert, solange die Geschwindigkeit der Ausweichbewegung dem Durchmesserzuwachs angepaßt ist.

In den Fällen, bei welchen die Spule mittels des beweglichen Trägers in einer linearen Bewegungsbahn relativ zur Andrückwalze geführt wird, erfolgt die Ausweichbewegung der Spulspindel mit einer Geschwindigkeit, die sich proportional zu dem Durchmesserzuwachs der Spule während der Spulreise verhält. Somit kann die Spule bei unveränderter Lage der Andrückwalze und bei Einhaltung der eingestellen Anlagekraft anwachsen.

In den Fällen, bei denen die Spule während der Spulreise, auf einer gekrümmten Bewegungsbahn relativ zur Andrückwalze bewegt wird, wird die Ausweichbewegung der Spulspindel mit einer Geschwindigkeit ausgeführt, die sich nicht proportional zum Durchmesserzuwachs verhält. Dadurch kann die Geschwindigkeit der Ausweichbewegung ebenfalls zu einer Änderung der Anlagekraft führen. Die Anlagekraft zwischen der Spule und der Andrückwalze wird bei einer beweglichen Andrückwalze im wesentlichen durch die Gewichtskraft der Andrückwalze bestimmt. Somit ist die Kraftwirkung der Andrückwalze maßgeblich von ihrer Stellung zur Spule abhängig. Somit läßt sich die Anlagekraft auf sehr einfache Weise durch die Ausweichbewegung der Spule während des Aufspulens beeinflussen und steuern. Insbesondere beim Spulenaufbau ist es von Vorteil, wenn die Anlagekraft während der Spulreise veränderbar ist. Jede eingestellte Anlagekraft kann sodann durch eine entsprechende Geschwindigkeit der Ausweichbewegungen konstant gehalten werden.

Ein weiterer Vorteil liegt darin, daß die Umschlingung des Fadens an der Andrückwalze beeinflußbar ist. Die Länge der Umschlingung des Fadens an der Andrückwalze wird als sogenannte "Print-Länge" bezeichnet. Die Print-Länge definiert somit die Länge vom Auflaufpunkt des Fadens auf die Andrückwalze zum Ablagepunkt des Fadens auf der Spule. Die Print-Länge bestimmt die Fadenführung des Fadens an der Andrückwalze und beeinflußt unmittelbar den Spulenaufbau. So steigt beispielsweise bei zu kurzer Print-Länge die Gefahr der Abschläger an der Spule. In diesen Fällen fällt der changierte Faden am Ende der Spule von der Spulenkante ab. Die Geschwindigkeit der Ausweichbewegung der Spulspindel läßt sich daher derart vorgeben, daß die Andrückwalze stetig eine Lage einnimmt, in welcher die Print-Länge an der Andrückwalze konstant ist.

Bei einer besonders vorteilhaften Verfahrensvariante wird die Spulspindel mit einer Geschwindigkeit bewegt, die in Teilbereichen der Spulreise proportional zu dem Durchmesserzuwachs der Spule ist und somit zu einer unveränderten Lage der Andrückwalze führt oder aber in Teilbereichen nicht proportional dem Durchmesserzuwachs der Spulspindel ist, so daß sich die Lage, der Andrückwalze im Hinblick auf Beeinflussung der Anlagekraft oder der Print-Länge verändert. Diese Verfahrensvariante ist besonders von Vorteil, um bestimmte Anpreßkraftprofile während der Spulreise einzuhalten. Ebenso lassen sich damit definierte Print-Längen an der Andrückwalze während der Spulreise einstellen.

Beim Aufwickeln eines Fadens zu einer Spule ist die Spulreise durch eine Wickelzeit gekennzeichnet, in welcher die Spule fertiggewickelt ist. Die Wickelzeit ist hierbei abhängig von der Aufwickelgeschwindigkeit, dem Fadentiter und dem Spulenaufbau. Zu jedem Zeitpunkt der Spulreise besitzt die Spule einen bestimmten Spulendurchmesser. Damit kann jeder Wickelzeit ein bestimmter Spulendurchmesser zugeordnet werden. Damit kann die Verfahrensvariante nach Anspruch 3 besonders vorteilhaft bei Prozessen eingesetzt werden, bei denen die Aufspulparameter und der Fadentyp unverändert bleiben. Die Steuerung der Ausweichbewegung der Spulspindel läßt sich als reine Zeitsteuerung ausführen. Die der Steuerung zugrundeliegende Geschwindigkeitsfunktion stellt den Zusammenhang zwischen der Geschwindigkeit der Ausweichbewegung und der Wickelzeit dar.

Bei einer besonders vorteilhaften Verfahrensvariante nach Anspruch 4 erfolgt die Steuerung der Ausweichbewegung der Spulspindel in Abhängigkeit von dem Spulendurchmesser. Durch die Kombination von Spulendurchmesser und Wickelzeit besteht die Möglichkeit, die sich im Prozeß verändernden Parameter direkt zu erfassen und somit einer exakte Vorgabe der Geschwindigkeit der Ausweichbewegung vorzunehmen.

Um den Spulendurchmesser der zu wickelnden Spule laufend zu erfassen, ist es von Vorteil, wenn hierzu die Stellung des Trägers der Andrückwalze relativ zum Maschinengestell oder die Stellung des Trägers der Spulspindel relativ zum Maschinengestell ermittelt wird. Da die Andrückwalze und die Spule im ständigen Umfangskontakt stehen, läßt sich allein aus den geometrischen Gegebenheiten zu jedem Spulendurchmesser die entsprechende Stellung der Andrückwalze oder die entsprechende Stellung der Spulspindel berechnen.

Damit ist gleichzeitig die Position des Trägers der Andrückwalze, beispielsweise eine Schwinge, oder auch die Stellung des Trägers der Spulspindel, beispielsweise ebenfalls eine Schwinge, in ihrer Relativlage zum Maschinengestell bekannt. Dieser Zusammenhang zwischen Spulendurchmesser und Stellung des Trägers kann einer Steuereinrichtung der Aufspulmaschine als Master-Kurve vorgegeben werden. Sodann könnte allein aus der Messung der Stellung des Trägers der jeweilige Spulendurchmesser erfaßt werden. Gleichzeitig ist somit der momentane Durchmesserzuwachs bekannt, so daß die Geschwindigkeit der Ausweichbewegung entsprechend gesteuert werden kann.

Die Verfahrensvariante gemäß Anspruch 6 besitzt den Vorteil, daß zur Erfassung des Spulendurchmessers keine zusätzlichen Einrichtungen benötigt werden. Um die Fadenspannung während des Aufspulens im wesentlichen konstant zu halten, wird die Aufwickelgeschwindigkeit mit Hilfe der Andrückwalze geregelt. Hierbei wird ständig die Drehzahl der Andrückwalze erfaßt und mit einem vorgegebenen Sollwert verglichen. Der Sollwert gibt eine konstante Drehzahl der Andrückwalze vor. Bei Abweichung der Ist-Drehzahl von der Solldrehzahl wird der Antrieb der Spulspindel derart angesteuert, daß sich die gewünschte Drehzahl an der Andrückwalze einstellt. Diese bereits in einer Aufspulmaschine vorhandenen Informationen können bei dieser Verfahrensvariante gleichzeitig zur Ermittlung des Spulendurchmessers genutzt werden.

Bei einer besonders vorteilhaften Verfahrensvariante nach Anspruch 7 wird die Geschwindigkeit der Ausweichbewegung aus einer den zeitlichen Durchmesserzuwachs der Spule kennzeichnenden Kenngröße und dem Spulendurchmesser vorausberechnet. Die Beziehung läßt sich durch folgende mathematische Gleichung darstellen:${\text{v=(K}}^{\text{2}} \text{/2)*(1/D).}$

Hierbei ist mit v die Geschwindigkeit, mit K die Durchmesserzuwachs-Kenngröße und mit D der Spulendurchmesser bezeichnet.

Durch die derart vorgegebene Geschwindigkeit der Ausweichbewegung läßt sich während der Spulreise die Andrückkraft im wesentlichen konstant halten. Die Geschwindigkeitsfunktion ergibt sich aus Fᵥ=v(D), d.h. zu jedem Spulendurchmesser, der während der Spulreise gewickelt wird, ergibt sich eine bestimmte Geschwindigkeit v.

Gemäß der Verfahrensvariante nach Anspruch 8 läßt sich die Kenngröße K, die den zeitlichen Durchmesserzuwachs der Spule kennzeichnet, während der Spulreise bei stillstehendem Träger der Spulspindel ermitteln.

Um während der Spulreise ein Anlagekraftprofil mit veränderlicher Anlagekraft zu durchfahren, ist die Verfahrensvariante gemäß Anspruch 9 besonders vorteilhaft anwendbar. Hierbei wird die Stellung der Andrückwalze in der Bestimmung der Geschwindigkeit mit einbezogen. Die Stellung der Andrückwalze läßt sich beispielsweise durch den Schwenkwinkel α des beweglichen als Schwinge ausgeführten Trägers der Andrückwalze definieren. Aus der Stellung der Andrückwalze und dem Spulendurchmesser läßt sich aufgrund der geometrischen Relation zwischen der Andrückwalze und der Spulspindel die durch die Gewichtskraft bewirkte Anlagekraft berechnen. Die Geschwindigkeit wird dann anhand des Spulendurchmessers, der der berechneten Anlagekraft entspricht, und des Durchmesserzuwachses ermittelt.

Da die Anlagekraft zwischen der Andrückwalze und der Spule durch die Relativstellung der Andrückwalze zur Spule im wesentlichen bestimmt ist, ist das Verfahren nach Anspruch 10 insbesondere geeignet, um die Anlagekraft zu ermitteln und um sie der Steuerung der Ausweichgeschwindigkeit zugrundezulegen.

Das Verfahren gemäß Anspruch 11 ist besonders von Vorteil, um einen kontinuierlich anlaufenden Faden aufzuwickeln, bei dem ein automatischer Wechsel zwischen einer ersten und einer zweiten Spulspindel durch Drehung eines Spulrevolvers erfolgt. Hierbei wird in einem Anwickelbereich zu Beginn der Spulreise der Achsabstand zwischen der Andrückwalze und der Spule durch die Ausweichbewegung der Andrückwalze bei feststehendem Träger der Spulspindel verändert. Während dieser Zeit befindet sich die zweite Spulspindel mit einer vollgewickelten Spule in einer sogenannten Parkstation. Die Vollspule wird in dieser Zeit mittels eines Abräumgerätes von der Spulspindel abgezogen und gegen eine Leerhülse ausgetauscht. Daran anschließend wird die Spulreise in einem Übergangsbereich derart fortgesetzt, daß der Achsabstand durch die Ausweichbewegung der Spulspindel vergrößert wird. Im Übergangsbereich wird die Ausweichbewegung der Spulspindel jedoch mit einer derartig beschleunigten Geschwindigkeit ausgeführt, so daß sich die Andrückwalze in kurzer Zeit in ihre Ausgangsposition zurückbewegt. Die Ausgangsposition der Andrückwalze stellt hierbei den eigentlichen optimalen Arbeitspunkt der Aufspulmaschine dar. Dieser Arbeitspunkt wird somit nur für die Zeit des Abräumens verlassen, um danach schnellstmöglich wieder eingestellt werden zu können. Im Anschluß an den Übergangsbereich wird sodann die Spulreise im Wickelbereich durch die stetige Ausweichbewegung der Spulspindel fortgesetzt.

Bei der Aufteilung der Spulreise in einen Anwickelbereich, einen Übergangsbereich und einen Wicklungsbereich kann die für die Ausweichbewegung der Spulspindel im Wickelbereich maßgebliche Geschwindigkeitsfunktion während der Spulreise im Anwickelbereich ermittelt werden. Im Anwickelbereich steht der Träger der Spulspindel (Spulrevolver) still. Der anwachsende Spulendurchmesser bewirkt in dieser Phase eine Ausweichbewegung der Andrückwalze. Die Andrückwalze wird auf einer durch den Träger bestimmte Führungsbahn ausweichen. Beim Durchlaufen dieser Führungsbahn wird sich die auf die Spulenoberfläche wirkende Gewichtskomponente der Andrückwalze ständig verändern. Somit entspricht jeder Stellung der Andrückwalze eine bestimmte Anlagekraft.

Gemäß der Verfahrensvariante nach Anspruch 12 werden nun in dieser Phase die Ist-Werte der Anlagekraft ermittelt und der Steuerung der Ausweichbewegung der Spulspindel im Wickelbereich zugrundegelegt. Damit können vorteilhaft Gewichtstoleranzen der Andrückwalze und des Trägers der Andrückwalze sowie eventuelle Hysteresekräfte, die bei Bewegung der Andrückwalze auftreten, kompensiert werden.

Ebenso ist gemäß Anspruch 13 die Möglichkeit gegeben, den zeitlichen Durchmesserzuwachs im Anwickelbereich zu ermitteln. Aus dem bekannten Hülsendurchmesser und dem laufend pro Zeiteinheit gemessenen Spulendurchmesser läßt sich die auf der Spule abgelegte Padenmenge pro Zeiteinheit ermitteln, so daß der Durchmesserzuwachs der Spule und die Kenngröße K bekannt sind. Damit läßt sich die Geschwindigkeitsfunktion, mit der die Ausweichbewegung der Spulspindel im Wickelbereich ausgeführt werden muß, für die gesamte Spulreise vorausberechnen. Hierbei ist die Geschwindigkeit der Ausweichbewegung der Spulspindel gleich der Winkelgeschwindigkeit des Spulrevolvers.

Die Ausweichbewegungen der Spulspindel wird durch einen Antrieb bewirkt, der den jeweiligen Träger antreibt und in seiner Geschwindigkeit änderbar ist. Der Antrieb ist hierbei vorteilhaft als Elektromotor ausgeführt, der mittels eines Stellgliedes zur Veränderung der Antriebsgeschwindigkeit angesteuert wird. Je nach Art des Trägers der Spulspindel kann der Antrieb auch als Pneumatikzylinder, Pneumatikmotor oder Servoantrieb ausgeführt sein.

Die erfindungsgemäße Aufspulmaschine gemäß Anspruch 15 zeichnet sich dadurch aus, daß die zur Regelung der Aufspulgeschwindigkeit erzeugten Signale gleichzeitig genutzt werden können, um die Ausweichbewegung der Spulspindel zu steuern. Durch Vorgabe einer Geschwindigkeitsfunktion in Abhängigkeit von dem Spulendurchmesser oder der Wickelzeit kann der Antrieb des Spulrevolvers zu jedem Zeitpunkt der Spulreise auf die der momentanen Dürchmesserzuwachsrate entsprechende Geschwindigkeit eingestellt werden. In Teilbereichen der Spulreise findet dies nicht statt, wodurch sich die Lage der Andrückwalze verändert. Das kann erwünscht sein und gezielt herbeigeführt werden, oder es kann durch entsprechende Veränderung der Ausweichbewegung wieder ausgeglichen werden.

Um während der Spulreise eine Rückmeldung der gesteuerten Positionsveränderung. des Spulenrevolvers zu erhalten, ist die Aufspulmaschine nach Anspruch 16 besonders von Vorteil. Hierbei wird die Stellung des Trägers der Andrückwalze oder die Position des Spulrevolvers durch einen Lagesensor ständig erfaßt und der Steuereinrichtung aufgegeben. Da aufgrund der geometrischen Anordnung jeder Stellung der Andrückwalze und jeder Position des Spulrevolvers nur ein Spulendurchmesser entspricht, kann ein Abgleich zwischen der Steuerung und der Ist-Lage vorgenommen werden.

Besonders vorteilhaft ist hierbei die Ausführung der Aufspulmaschine nach Anspruch 18, die während der Spulreise eine laufende Berechnung der Geschwindigkeitsfunktion zur Steuerung des Spulrevolvers berechnet. Die Aufspulparameter wie Drehzahl der Andrückwalze und Drehzahl der Spulspindel werden einer Recheneinheit der Steuereinrichtung laufend aufgegeben. Die Berechnung läßt sich sowohl kontinuierlich als auch in Abständen beispielsweise bei vorgegebene Durchmesserstufen durchführen.

Gemäß einer besonders vorteilhaften Weiterbildung ist der Träger der Andrückwalze mit einem Antrieb verbunden. Damit besteht die Möglichkeit, während der Spulreise in bestimmten Abschnitten kontaktlos zu wickeln. Da die Geschwindigkeitsfunktion des Spulrevolvers während der Spulreise bekannt ist, läßt sich bei kontaktloser Wicklung ein Zieldurchmesser der Spule exakt vorherbestimmen. Ein zyklisches Anheben der Andrückwalze von der Spulenoberfläche kann auch bei stark präparierten Fäden von Vorteil sein, um den vor dem Anlaufspalt anwachsenden Schmierfilm abbauen zu können. Der Antrieb des Trägers ist beispielsweise als Pneumatikzylinder ausgeführt.

Weitere vorteilhafte Weiterbildungen der Erfindung sind in den übrigen abhängigen Ansprüchen definiert.

Weitere Vorteile des erfindungsgemäßen Verfahrens sind im folgenden anhand eines Ausführungsbeispiels in den folgenden Zeichnungen erläutert.

Es zeigen:
- Fig. 1: die Seitenansicht einer Aufspulmaschine im Betrieb;
- Fig. 2: die Frontansicht der Aufspulmaschine aus Fig. 1 im Betrieb;
- Fig. 3: ein Diagramm mit einem Geschwindigkeitsverlauf während der Spulreise;
- Fig. 4: ein Diagramm mit einem Anlagekraftverlauf während der Spulreise;
- Fig. 5: schematisch eine Aufspulmaschine im Anwickelbereich;
- Fig. 6: schematisch eine Aufspulmaschine im Übergangsbereich;
- Fig. 7: schematisch eine Aufspulmaschine im Wickelbereich.
- Fig. 8: schematisch das Kräfteverhältnis zwischen Andrückwalze und Spule und
- Fig. 9: schematisch die Andrückwalze in zwei verschiedenen Positionen.

Im folgenden wird ein Ausführungsbeispiel nach Fig. 1 und Fig. 2 gemeinsam beschrieben.

Die Aufspulmaschine weist einen Spulrevolver 11 auf, der mittels dem Lager 20 in einem Maschinengestell 9 drehbar gelagert ist. Der Spulrevolver 11 wird von einem Elektromotor 40 angetrieben. In dem Spulrevolver 11 sind zwei Spulspindeln 14 und 15 um 180° versetzt zueinander außermittig auskragend drehbar gelagert. In Fig. 1 ist dargestellt, daß sich die Spulspindel 14 in Betriebsstellung in einem Aufspulbereich und die Spulspindel 15 in einer Wartestellung in einem Wechselbereich der Aufspulmaschine befindet.

Der Aufspulmaschine wird ein Faden 1 mit konstanter Geschwindigkeit zugeliefert. Der Faden 1 wird zunächst durch den Kopffadenführer 2 geführt, der die Spitze des Changierdreiecks bildet Sodann gelangt der Faden zu einer Changiereinrichtung. Die Changiereinrichtung besteht hierbei aus einem Changierantrieb 6 und den Flügeln 3. Die Flügel 3 führen den Faden 1 abwechselnd entlang eines Leitlineals 4 in den Grenzen eines Changierhubes hin und her. Die Changiereinrichtung ist beweglich am Maschinengestell 9 der Aufspulmaschine gelagert. Hierzu dient ein Träger 7, an dessen freiem Ende die Changiereinrichtung befestigt ist und die mit dem anderen Ende derart schwenkbar gelagert ist, daß die Changiereinrichtung eine Bewegung senkrecht zu sich selbst und zu der Andrückwalze 5, d.h. eine Parallelverschiebung, ausführen kann.

Hinter der Changiereinrichtung wird der Faden an einer Andrückwalze 5 mit mehr als 90° umgelenkt und sodann auf der Spule 17 aufgewickelt. Die Spule 17 wird auf der Spulhülse 16 gebildet. Die Spulhülse 16 ist auf der frei drehbaren Spulspindel 14 aufgespannt Die Spulspindel 14 befindet sich mit der darauf aufgespannten Spulhülse 16 und der darauf zu bildenden Spule 17 im mittleren Aufspulbereich.

Die Spulspindel 14 ist in dem Spulrevolver 11 über das Lager 30 gelagert. Die Spulspindel 14 wird durch einen Spulspindelantrieb 27 angetrieben, welcher beispielsweise als Synchronmotor oder Asynchronmotor ausgeführt ist Der Spulspindelantrieb 27 ist fluchtend mit der Spindel 14 an dem Spulrevolver 11 befestigt. Der Spulspindelantrieb 27 wird durch einen Frequenzgeber 21 mit Drehstrom von steuerbarer Frequenz versorgt. Die Ansteuerung des Frequenzgebers 21 geschieht durch ein Steuergerät 34, das von einem Drehzahlsensor 35 angesteuert wird. Der Drehzahlsensor 35 tastet die Drehzahl der Andrückwalze 5 ab. Durch das Steuergerät 34 wird der Frequenzgeber 30 der Spulspindel 14 so gesteuert, daß die Drehzahl der Andrückwalze 5 und damit auch die Oberflächengeschwindigkeit der Spule 17 trotz wachsendem Spulendurchmesser konstant bleibt.

Wird der Spulspindelantrieb 27 durch einen Asynchronmotor gebildet, erfolgt eine Erfassung der Drehzahl der Spulspindel durch einen Drehzahlsensor (hier nicht gezeigt). Das Signal des Drehzahlsensors wird dem Steuergerät 34 aufgegeben. Das Steuergerät 34 regelt nun in einer inneren Schleife die Spulspindeldrehzahl auf einen konstanten Wert. Das Signal des Drehzahlsensors 35, der die Drehzahl der Andrückwalze erfaßt, führt in einer äußeren Regelschleife dazu, daß die Spulspindeldrehzahl verändert wird.

Die zweite Spulspindel 15 ist über ein Lager 29 im Spulrevolver 11 exzentrisch angeordnet und wird mittels eines Spulspindelantriebs 28 angetrieben. Der Spulspindelantrieb 28 ist derzeit deaktiviert, da die Spulspindel 15 zum Austausch einer vollen Spule gegen eine Leerhülse 18 bereit steht

Der Spulrevolver 11 ist in dem Maschinengestell 9 der Aufspulmaschine drehbar gelagert und wird durch den Elektromotor 40 in Drehsinn 23 angetrieben. Der Elektromotor 40 ist beispielsweise als Asynchronmotor ausgeführt. Der Elektromotor 40 dient dazu, den Spulrevolver 11 in dem Sinne zu drehn, daß der Achsabstand zwischen der Andrückwalze 5 und der Spulspindel 14 bei wachsendem Spulendurchmesser vergrößert wird. Der Elektromotor 40 wird hierzu über ein Stellglied 13 frequenzgesteuert, so daß der Spulrevolver 11 jede beliebige Drehgeschwindigkeit im Drehsinn 23 ausführen kann. Hierbei könnte jedoch in Verbindung mit einer Umpolung ebenfalls eine Drehbewegung entgegen dem Drehsinn 23 dem Spulrevolver aufgegeben werden.

Nach Fig. 1 ist die Andrückwalze 5 auf einer Schwinge 8 gelagert, so daß die Andrückwalze eine Bewegung in radialer Komponente zu der Spulspindel 14 ausführen kann. Die Schwinge 8 ist am Maschinengestell 9 um die Schwenkachse 25 schwenkbar gelagert. Die Schwenkachse 25 wird durch einen Gummiblock gebildet (hier nicht gezeigt). Dieser Gummiblock ist im Maschinengestell fest eingespannt. An dem Gummiblock ist die Schwinge 8 befestigt, so daß die Schwinge 8 gummielastisch verschwenkbar ist. Diese gummielastische Lagerung wirkt wie eine Feder, die auf die Schwinge 8 im Sinn einer Vergrößerung der Anpreßkraft wirkt. Durch eine Entlastungseinrichtung 12, die pneumatisch beaufschlagbar ist und die von unten gegen das Gewicht auf die Schwinge 8 einwirkt, kann das Gewicht, das auf der Andrückwalze und damit als Anlagekraft auf der Spule 17 lastet, ganz oder teilweise kompensiert werden, so daß eine Feineinstellung eines Grundwertes der gewünschten Anpreßkraft zwischen Kontaktwalze und Spulenoberfläche einstellbar ist. Die Entlastungseinrichtung 12 kann über eine Steuereinrichtung 10 gesteuert werden. Unterhalb der Schwinge 8 ist ein Lagesonsor 19 angeordnet. Der Lagesensor 19 erfaßt den Hub der Andrückwalze 5 bzw. den Schwenkwinkel der Schwinge 8 relativ zum Maschinengestell 9. Der Sensor könnte daher als ein Winkelgeber ausgeführt sein. Der Sensor 19 ist mit einer Steuereinrichtung 10 verbunden. Die Steuereinrichtung 10 ist weiterhin mit dem Steuergerät 34 und dem Umrichter 13 gekoppelt.

An dem freien Ende der Schwinge 8, an welchem die Andrückwalze 5 drehbar gelagert ist, ist ein Kraftsensor 41 angeordnet, der zur Erfassung der Anlagekraft zwischen der Andrückwalze 5 und der Spule 17 dient. Der Kraftsensor 41 kann beispielsweise durch Dehnmeßstreifen gebildet sein, die die Lagerbelastung der Andrückwalze erfassen.

Die Betriebsweise der Aufspulmaschine ist im folgenden beschrieben.

Auf der Hülse 16 wird die Spule 17 gewickelt. Bei wachsendem Spulendurchmesser wird der Spulrevolver 11 kontinuierlich mit einer vorgegebenen Drehgeschwindigkeit im Drehsinn 23 bewegt. Die Drehgeschwindigkeit wird hierbei durch das Stellglied 13 und den Elektromotor 40 gesteuert. Dazu ist das Stellglied 13 mit der Steuereinrichtung 10 verbunden. In der Steuereinrichtung 10 wird anhand der vom Steuergerät 34 aufgegebenen Drehzahlen der Andrückwalze 5 und der Drehzahl der Spulspindel 14 der momentan gewickelte Spulendurchmesser berechnet. Aus einer in der Steuereinrichtung 10 hinterlegten Master-Kurve zwischen dem Spulendurchmesser und der Drehgeschwindigkeit des Spulrevolvers läßt sich somit zu dem momentanen Spulendurchmesser die dazugehörige Drehgeschwindigkeit des Spulrevolvers ermitteln. Die Masterkurve wird über einen Eingang 24 der Steuereinrichtung 10 aufgegeben. Die Steuereinrichtung 10 gibt ein entsprechendes Steuersignal an das Stellglied 13, so daß der Elektromotor 40 mit der bestimmten Drehgeschwindigkeit betrieben wird. Ist die Drehgeschwindigkeit des Spulrevolvers genau auf den Durchmesserzuwachs angepaßt, so bleibt die Andrückwalze 5 in ihrer Position unverändert. Bei zu langsamer Drehgeschwindigkeit oder zu schneller Drehgeschwindigkeit verändert sich die Position der Andrückwalze. Diese Positionsveränderung wird durch den Sensor 19 erfaßt. Der Sensor 19 führt sein Signal direkt zu der Steuereinrichtung 10. In der Steuereinrichtung 10 erfolgt nun eine Korrektur der Drehgeschwindigkeit so, daß die Andrückwalze in ihrer neuen Position zurückbewegt wird. Somit bleibt die eingestellte Anlagekraft zwischen der Andrückwalze und der Spule im wesentlichen unverändert.

Mit Hilfe der vom Steuergerät 34 aufgegebenen Signale läßt sich ebenfalls der Durchmesserzuwachs pro Zeiteinheit errechnen. Damit besteht die Möglichkeit, die vorgegebene Geschwindigkeitsfunktion auf den tatsächlichen Durchmesserzuwachs anzupassen bzw. vorauszuberechnen. In diesem Fall weist die Steuereinrichtung 10 eine Recheneinheit auf, die eine laufende oder schrittweise Berechnung des Durchmesserzuwachses durchführt und eine Korrektur und Vorausberechnung der Geschwindigkeitsfunktion zum Bewegen des Spulrevolvers ermittelt. Diese ermittelte Geschwindigkeitsfunktion wird durch die Steuereinrichtung 10 dann als Grundlage zur Steuerung des Antriebes des Spulrevolvers genommen.

Es besteht jedoch auch die Möglichkeit, der Steuerinnchtung einen entsprechend programmierten Ablauf der Spulreise derart vorzugeben, daß in bestimmten Bereichen der Spulreise die Andrückwalze aus ihrer Sollposition ausgelenkt wird. Hierzu wird eine Drehgeschwindigkeit am Spulrevolver eingestellt, die kleiner ist als der entsprechende Durchmesserzuwachs. Durch diese Verfahrensweise ist es möglich, die Anlagekraft zwischen der Andrückwalze und der Spule zu verändern. Durch das Auslenken der Andrückwalze 5 aus ihrer Position wird sich die Anlagekraft aufgrund der geometrischen Veränderungen erhöhen. Die Anlagekraft wird mittels des Kraftsensors 41 erfaßt und der Steuereinrichtung aufgegeben. Nach einem Soll-Ist-Vergleich kann somit laufend die Geschwindigkeit der Ausweichbewegung korrigiert werden.

Insbesondere bei einer Aufspulmaschine nach Fig. 1 und 2 mit zwei Spulspindeln hat sich die in Fig. 3 gezeigte Verfahrensweise zum Aufwickeln eines Fadens bewährt.

In Fig. 3 ist eine Geschwindigkeitsfunktion Fᵥ in einem Diagramm gezeigt, wobei auf der Abzisse der Spulendurchmesser D und auf der Ordinate die Drehgeschwindigkeit des Spulrevolvers v aufgetragen ist. Die Spulreise wird hierbei im wesentlichen in drei Abschnitte aufgeteilt. Der erste Abschnitt I ist der Anwickelbereich zu Beginn der Spulreise. Der zweite Abschnitt II ist der sogenannte Übergangsbereich, und der Abschnitt III ist der Wikelbereich. Der Anwickelbereich I beginnt bei einem Spulendurchmesser D₁. D₁ ist hierbei der Durchmesser der Leerhülse. Das heißt, der Faden ist gerade auf der Leerhülse gefangen, und die Spulreise beginnt. In dieser Anwikelphase I wird der Spulrevolver nicht gedreht. Die Geschwindigkeitsfunktion Fᵥ zeigt eine Geschwindigkeit null. Die Spulspindel steht somit fest. Der Durchmesserzuwachs zwischen D₁ und D₂ wird durch die Ausweichbewegung der Andrückwalze aufgenommen. Die Andrückwalze wird in dieser Phase somit an der Schwinge 8 gleichmäßig verschwenkt. Nach Erreichen des Spulendurchmessers D₂ wird der Elektromotor des Spulrevolvers aktiviert. Hierbei wird eine stetig beschleunigte Drehbewegung an dem Spulrevolver eingestellt. Die Geschwindigkeitsfunktion Fv steigt linear an. Dadurch wird erreicht, daß die Andrückwalze 5 sehr schnell in ihre Ausgangsposition zu Beginn der Spulreise zurückverschwenkt wird. Dieser Übergangsbereich II wird somit sehr schnell durchlaufen. Die Ausgangsposition der Andrückwalze stellt einen für den weiteren Verlauf der Spulreise optimalen Arbeitspunkt dar. Am Ende des Übergangsbereichs ist der Spulendurchmesser D₃. Nun wird die Drehgeschwindigkeit des Spulrevolvers nicht mehr beschleunigt. Die Ausweichbewegung der Spulspindel wird nun dem Durchmesserzuwachs der Spule angepaßt. Die Geschwindigkeitsfunktion Fᵥ zeigt einen Verlauf, der im wesentlichen proportional dem Durchmesserzuwachs ist, d.h. die Geschwindigkeit des Spulrevolvers nimmt mit wachsendem Spulendurchmesser hyperbolisch ab. Es erfolgt eine gleichmäßige Verzögerung der Drehbewegung des Spulrevolvers, die dem Durchmesserzuwachs angepaßt ist. Die Spulreise ist nach Erreichen des Vollwickels mit dem maximalen Spulendurchmesser D₄ beendet.

Es erfolgt sodann ein Fadenwechsel von der gewickelten Vollspule zu einer Leerhülse. Hierzu wird der Spulrevolver mit erhöhter Drehgeschwindigkeit derart verschwenkt, daß die zweite Spulspindel mit einer Leerhülse in den Fadenlauf eingeschwenkt wird. Die Spulspindel mit der Leerhülse wurde zuvor auf die zum Aufwickeln erforderliche Drehzahl angetrieben. Sobald die Leerhülse mit einem Fangschlitz in den Fadenlauf eintaucht, wird der Faden auf der Leerhülse gefangen und reißt zwischen der Vollspule und der Leerhülse, so daß der neue Wickelvorgang beginnen kann.

In Fig. 4 ist ein weiteres Diagramm gezeigt, wobei auf der Abzisse wiederum der Spulendurchmesser D aufgetragen ist und auf der Ordinate die Anlagekraft P zwischen der Spule und der Andrückwalze. Hierbei ist zu erkennen, daß die Anlagekraft im Anwickelbereich I zunächst zwischen den Durchmessern D₁ und D₂ linear ansteigt. Durch die Ausweichbewegung der Andrückwalze ändert sich laufend die Relativlage der Andrückwalze zur Spule, so daß sich die auf die Spule wirkende Gewichtskraft der Andrückwalze ändert, in diesem Fall erhöht. Bei der gleichzeitigen Bewegung der Andrückwalze und des Spulrevolvers erfolgt im Übergangsbereich II nur noch ein leichter Anstieg der Anpreßkraft. Im Wickelbereich III wird sodann durch die Steuerung der Spulrevolver-Drehgeschwindigkeit eine im wesentlichen konstante Anlagekraft erreicht. Im Wickelbereich III wird die Geschwindigkeitsfunktion durch die vorgegebene Anlagekraft bestimmt. Bei Einsatz einer Aufspulmaschine nach Fig. 1 ist die Änderung der Geschwindigkeit nicht proportional zu dem Durchmesserzuwachs, da die Anlagekraftänderung aufgrund der Stellungsänderung der Spulspindel kompensiert werden muß. Diese Kompensation kann durch schrittweise oder stetige Stellungsänderung der Andrückwalze erfolgen, die durch die Drehgeschwindigkeit des Spulrevolvers gesteuert wird.

Die Verfahrensweise - wie nach Fig. 3 beschrieben - führt bei einer Aufspulmaschine zu den in Fig. 5 bis 7 gezeigten schematischen Stellungen. Im Anwickelbereich (Fig. 5) steht der Spulrevolver 11 still. Die Spulspindel 14 verharrt somit in ihrer Position. Die Andrückwalze 5 wird daher an der Schwinge 8 um einen Winkel α bis zum Erreichen des Spulendurchmessers D₂ in Bewegungsrichtung 32 verschwenkt, um dem anwachsenden Spulendurchmesser auszuweichen.

Die Ausweichbewegung der Andrückwalze kann beispielsweise ebenfalls durch einen Antrieb (12) erfolgen, der an der Schwinge angreift.

Nachdem die Schwinge 8 einen maximalen Schwenkwinkel αₘₐₓ zurückgelegt hat, welcher mittels dem Sensor 19 der Steuereinrichtung 10 aufgegeben wird, wird der Drehantrieb des Spulrevolvers 11 aktiviert. Hierbei wird die Steuereinrichtung 10 den Drehantrieb derart ansteuern, daß der Spulrevolver mit einer maximal beschleunigten Geschwindigkeit verfahren wird, bis die Andrückwalze 5 ihre Ausgangsposition wieder eingenommen hat (Fig. 6). In dieser Phase hat der Spulrevolver den Drehwinkel β₁ in Drehrichtung 23 zurückgelegt. Nachdem die Andrückwalze ihre Ausgangsposition erreicht hat und zwischenzeitlich der Spulendurchmesser auf D₃ angewachsen ist, wird mittels der Steuereinrichtung 10 der Drehantrieb des Spulrevolvers 11 derart gesteuert, daß eine vom Durchmesserzuwachs abhängige Drehgeschwindigkeit an dem Spulrevolver eingestellt ist. Bis zum Ende der Spulreise hat somit der Spulrevolver den Drehwinkel β₂ zurückgelegt.

Aufgrund der Tatsache, daß die Andrückwalze und die Spule in ständigem Umfangskontakt gehalten werden, läßt sich aus den geometischen Beziehungen, sowohl aus der Stellung der Andrückwalze und dem momentanen Spulendurchmesser die jeweilige Stellung des Revolvers ermitteln oder aus der Stellung des Revolvers und dem momentanen Durchmesser der Spule die Stellung der Andrückwalze ermitteln. Daher kann auch ein Lagesensor am Spulrevolver angebracht sein, der die Winkellage des Spulrevolvers erfaßt und der Steuereinrichtung aufgibt. In diesem Fall kann der Lagesensor an der Schwinge der Andrückwalze entfallen.

Die Steuerung der Ausweichbewegung kann auch allein durch eine Lagebestimmung der Andrückwalze und der Spulspindel erfolgen, da jede Lage einen Spulendurchmesser definiert. In diesem Fall ist die Steuereinrichtung mit einem Lagesensor für die Andrückwalze und mit einem Lagesensor für den Spulrevolver verbunden. Aus den Sensorsignalen wird der momentane Spulendurchmesser und der Durchmesserzuwachs ermittelt. Der Durchmesserzuwachs führt sodann aus einer hinterlegten Master-Kurve zu der einzustellenden Geschwindigkeit der Ausweichbewegung.

Das erfindungsgemäße Verfahren kann nicht nur von einer nach Fig. 1 und Fig. 2 beschriebenen Aufspulmaschine ausgeführt werden sondern ist auch vorteilhaft durch Aufspulmaschinen mit nur einer Spulspindel ausführbar. Die Spulspindel ist hierbei an einem beweglichen Träger gelagert. Der Träger der Spulspindel ist dabei mit einem umrichtergesteuerten Antrieb gekoppelt. Der Träger kann hierbei als Schwinge ausgeführt sein, die einseitig am Maschinengestell gelagert ist.

Ebenso kann der Träger der Spulspindel oder der Andrückwalze als eine Linearführung ausgeführt sein, bei der ein Schlitten durch einen Linearantrieb angetrieben wird.

Insbesondere ist das erfindungsgemäße Verfahren auch dazu geeignet, allein durch die Veränderung der Drehgeschwindigkeiten des Trägers der Spulspindel bzw. Spulrevolvers eine Veränderung der Anlagekraft zu bewirken. Die zwischen der Andrückwalze und der Spule wirkende Anlagekraft resultiert aus der Gewichtskraft der Andrückwalze. In Fig. 8 ist das Kraftverhältnis zwischen der Andrückwalze 5 und der Spule 17 gezeigt. Die Gewichtskraft der Andrückwalze ist mit G bezeichnet, die eine vertikale Wirkrichtung aufweist Die Anlagekraft P, die zwischen der Andrückwalze und der Spule 17 wirkt, hat als Wirkrichtung die Verbindungslinie zwischen dem Achsmittelpunkt M_{A} der Andrückwalze und dem Achsmittelpunkt M_{S} der Spulspindel. Die Spule 17 hat in dieser Phase den Durchmesser D₁. Die Spule 17 wächst nun im Laufe der Spulreise von dem Durchmesser D₁ auf den Durchmesser D₂ an. Hierbei wird die Lage der Spulspindel nicht verändert. Hierbei wird sich der Achsmittelpunkt M_{A} der Andrückwalze auf einer kreisförmigen Führungsbahn F_{A} bewegen, deren Mittelpunkt durch den Achsmittelpunkt M_{T} der Schwenkachse des Trägers bzw. der Schwinge gebildet. Der Träger bzw. die Schwinge der Andrückwalze ist somit um den Winkel α verschoben. Da die Gewichtskraft G der Andrückwalze unverändert bleibt, wird sich aufgrund der veränderten Winkellage eine zwischen der Andrückwalze 5 und der Spule 17 wirkende. Anlagekraft P_{α} ergeben. Damit bietet die erfindungsgemäße Aufspulmaschine die Möglichkeit, allein durch Veränderung der Stellung der Andrückwalze eine für die Bildung der Spule wünschenswerte Anlagekraft einzustellen. Die Gewichtskraft G der Andrückwalze könnte hierbei durch einen Kraftgeber je nach Bedarf um einen konstanten Wert erhöht oder entlastet werden. Ist eine für den Spulenaufbau gewünschte Anlagekraft durch die Positionsveränderung der Andrückwalze eingestellt, wird sodann die Andrückwalze durch Wegbewegen der Spulspindel mittels des Spulrevolvers in seiner Lage gehalten.

Um beispielsweise im Wickelbereich eine durch die Geschwindigkeit des Spulrevolvers erzeugte Änderung der Anlagekraft zu erhalten, besteht die Möglichkeit, die Geschwindigkeit des Spulrevolvers kurzzeitig zu stoppen oder zu verlangsamen, so daß der Durchmesserzuwachs zu einer Stellungsveränderung der Andrückwalze führt. Sobald die für die Anlagekraft erforderliche Stellung der Andrückwalze erreicht ist, wird die Geschwindigkeit des Spulrevolvers auf den zum Durchmesserzuwachs proportionalen Wert angehoben. Ebenso ist es möglich, die Geschwindigkeit des Spulrevolvers derart zu erhöhen, daß sie größer ist als die für den Durchmesserzuwachs erforderliche Geschwindigkeit. In dieser Phase wird die Andrückwalze in entgegengesetzte Richtung ausgelenkt. Sobald die gewünschte Anlagekraft zwischen der Andrückwalze und der Spule erreicht ist, wird die Geschwindigkeit wieder auf den für den Durchmesserzuwachs proportionalen Wert eingestellt. Damit ergibt sich eine hohe Flexibilität im Aufbau der Spule.

Ebenso könnte eine ständige Regelung der Drehgeschwindigkeit des Trägers bzw. des Spulrevolvers dadurch erfolgen, daß ein Sensor die Geschwindigkeit der Ausweichbewegung erfaßt und als Istwert der Steuereinrichtung aufgibt. In der Steuereinrichtung kann somit aufgrund eines Ist-Soll-Vergleiches eine ständige Korrektur der Geschwindigkeit vorgenommen werden.

Das erfindungsgemäße Verfahren läßt sich auch vorteilhaft dazu einsetzen, um während einer Spulreise die Fadenumschlingung an der Andrückwalze zu verändern. Hierzu ist in Fig. 9 die Andrückwalze in zwei verschiedenen Positionen gezeigt. Die Andrückwalze kann dabei beispielsweise durch eine Schwinge geführt sein, die in der Schwenkachse MT drehbar gelagert ist. In der untersten Stellung der Andrückwalze ist auf der Spulspindel eine Spule mit dem Durchmesser D₁ gewickelt. In der oberen Stellung der Andrückwalze ist die Spule auf der Spulspindel auf den Durchmesser D₂ angewachsen.

Die Andrückwalze und die Spulspindel stehen derart zu dem Fadenlauf, daß ein auf die Mantellinie der Andrückwalze auflaufender Faden 1 erst nach Teilumschlingung an der Andrückwalze auf die Spulenoberfläche der zu wickelnden Spule abgelegt wird. Der Umschlingungsbereich des Fadens 1 an der Andrückwalze ist hierbei durch den Winkel γ gekennzeichnet. Diese Teillänge des Umfangs wird auch als sogenannte Print-Länge bezeichnet Die Print-Länge hat wesentlichen Einfluß auf den Spulenaufbau. Um einen ungestörten Spulenaufbau, zu erreichen, ist eine Mindest-Print-Länge an der Andrückwalze erforderlich.

In Fig. 9 ist der Umschlingungswinkel der Andrückwalze an der unteren Position mit Y1 gekennzeichnet. Dagegen ist der Umschlingungswinkel in der oberen Stellung der Andrückwalze mit γ₂ bezeichnet, wobei der Umschlingungswinkel γ₂ kleiner ist als der Umschlingungswinkel γ₁. Somit läßt sich allein durch Lageveränderung der Andrückwalze die Print-Länge beeinflussen. Insbesondere bei einer an einem Spulrevolver geführten Spulspindel wird sich die Print-Länge bei sich vergrößerndem Achsabstand zwischen der Spulspindel und der Andrückwalze erhöhen. Hierbei kann durch zwischenzeitliche Stellungsänderung der Andrückwalze eine derartige Änderung der Print-Länge kompensiert weiden. Hiermit läßt sich die Geschwindigkeit des Spulrevolvers auch in Abhängigkeit von einer einzuhaltenden Print-Länge an der Andrückwalze bestimmen.

### BEZUGSZEICHENLISTE

- 1: Faden
- 2: Kopffadenführer
- 3: Flügel
- 4: Leitlineal
- 5: Andrückwalze
- 6: Changierantrieb
- 7: Träger
- 8: Schwinge
- 9: Maschinengestell
- 10: Steuereinrichtung
- 11: Spulrevolver
- 12: Entlastungseinrichtung
- 13: Umrichter
- 14: Spulspindel
- 15: Spulspindel
- 16: Spulhülse
- 17: Spule
- 18: Spulhülse
- 19: Lagesensor
- 20: Lager
- 21: Frequenzgeber
- 23: Drehsinn
- 24: Eingang
- 25: Schwenkachse
- 26: Achse
- 27: Spulspindelantrieb
- 28: Spulspindelantrieb
- 29: Spindellagerung
- 30: Spindellagerung
- 31: Spule
- 32: Bewegungsrichtung
- 33: Bewegungsrichtung
- 34: Steuergerät
- 35: Drehzahlsensor
- 40: Elektromotor
- 41: Kraftsensor

## Patentansprüche

1. Verfahren zum Aufspulen eines kontinuierlich anlaufenden Fadens zu einer Spule, bei welchem die Spule auf einer angetriebenen, an einem beweglichen Träger (8) auskragend gelagerten Spulspindel gebildet wird,
bei welchem eine an einem zweiten beweglichen Träger (8) gelagerte Andrückwalze (5) mit einer durch die Stellung der Andrückwalze (5) relativ zur Spule veränderbaren Anlagekraft am Umfang der Spule anliegt und
bei welchem eine durch den Durchmesserzuwachs der Spule erforderliche Veränderung des Achsabstandes zwischen der Spule und der Andrückwalze (5) durch eine Ausweichbewegung der Andrückwalze (5) und/oder durch eine Ausweichbewegung der Spulspindel (14) in Abhängigkeit vom wachsenden Spulendurchmesser erfolgt, wobei die Ausweichbewegung der Spulspindel (14) während der Spulreise nach einer vorgegebenen Geschwindigkeitsfunktion (Fᵥ) gesteuert wird, die im Verlauf der Spulreise jedem Spulendurchmesser (D) eine bestimmte Geschwindigkeit (v) der Ausweichbewegung zuordnet,
wobei die durch die Geschwindigkeitsfunktion (Fᵥ) bestimmte Geschwindigkeit (v) zumindest in Teilbereichen der Spulreise von der zum Ausgleich des Durchmesserzuwachses erforderlichen Geschwindigkeit abweicht, so dass sich die Lage der Andrückwalze (5) verändert.

2. Verfahren nach Anspruch 1
**dadurch gekennzeichnet, daß**
die durch die Geschwindigkeitsfunktion (Fᵥ) bestimmte Geschwindigkeit (v) in anderen Teilbereichen der Spulreise dem Durchmesserzuwachs der Spule während der Spulreise entspricht, so dass die Spule in diesen Teilbereichen bei im wesentlichen unveränderter Lage der Andrückwalze (5) anwächst.

3. Verfahren nach einem der Ansprüche 1 oder 2,
**dadurch gekennzeichnet, dass**
die Steuerung der Ausweichbewegung der Spulspindel (14) während der Spulreise in Abhängigkeit von einer Wickelzeit erfolgt.

4. Verfahren nach einem der Ansprüche 1 oder 2,
**dadurch gekennzeichnet, dass**
die Steuerung der Ausweichbewegung der Spulspindel (14) während der Spulreise in Abhängigkeit von dem Spulendurchmesser erfolgt.

5. Verfahren nach Anspruch 4,
**dadurch gekennzeichnet, dass**
der Spulendurchmesser durch die Stellung des Trägers (8) der Andrückwalze (5) und/oder die Stellung des Trägers der Spulspindel erfasst wird.

6. Verfahren nach Anspruch 4,
**dadurch gekennzeichnet, dass**
der Spulendurchmesser durch das Drehzahlverhältnis der Drehzahl der Andrückwalze (5) und der Drehzahl der Spulspindel (14) bestimmt wird.

7. Verfahren nach einem der Ansprüche 1 bis 6,
**dadurch gekennzeichnet, dass**
die Geschwindigkeit (v) der Ausweichbewegung aus einer den zeitlichen Durchmesserzuwachs der Spule bestimmende Kenngröße (K) und dem Spulendurchmesser (D) als Funktion der Wickelzeit oder des Spulendurchmessers vorausberechnet wird.

8. Verfahren nach Anspruch 7,
**dadurch gekennzeichnet, dass**
die Kenngröße (K) während der Spulreise bei stillstehendem Träger der Spulspindel (14) ermittelt wird.

9. Verfahren nach einem der Ansprüche 1 bis 6,
**dadurch gekennzeichnet, dass**
die Geschwindigkeit (v) der Ausweichbewegung aus einer den zeitlichen Durchmesserzuwachs der Spule bestimmenden Kenngröße (K), dem Spulendurchmesser (D) und der Stellung der Andrückwalze (a) als Funktion der Wickelzeit oder des Spulendurchmessers vorausbestimmt wird.

10. Verfahren nach Anspruch 9,
**dadurch gekennzeichnet, dass**
die Kenngröße und die Anlagekraft zwischen der Andrückwalze (5) und der Spule in Abhängigkeit von der Stellung der Andrückwalze (5) relativ zur Spule während der Spulreise bei stillstehendem Träger der Spulspindel (14) ermittelt wird.

11. Verfahren nach einem der Ansprüche 1 bis 8, wobei der Träger der Spulspindel durch einen Spulrevolver mit einer zweiten Spulspindel (14) gebildet wird,
**dadurch gekennzeichnet, dass**
in einem Anwickelbereich zu Beginn der Spulreise die Andrückwalze (5) aus einer Ausgangsposition bei feststehendem Träger (8) der Spulspindel (14) bewegt wird,
dass in einem Übergangsbereich die Andrückwalze (5) und die Spulspindel (14) gemeinsam mit einer stetig zunehmenden Geschwindigkeit bewegt werden bis die Andrückwalze (5) ihre Ausgangsposition vor Beginn der Spulreise erreicht hat und
dass in einem Wickelbereich die Spulspindel (14) nach einer vorgegebenen Geschwindigkeitsfunktion durch den Spulrevolver (11) wegbewegt wird, die im Verlauf der Spulreise jedem Spulendurchmesser eine bestimmte Geschwindigkeit der Ausweichbewegung zuordnet.

12. Verfahren nach Anspruch 11,
**dadurch gekennzeichnet, dass**
die Istwerte der Anlagekraft in Abhängigkeit von der Stellung der Andrückwalze (5) während der Spulreise innerhalb des Anwickelbereichs ermittelt werden und dass die Geschwindigkeit des Spulrevolvers (11) in Abhängigkeit von einem Vergleich zwischen dem Istwert der Anlagekraft und dem durch ein Profil vorgegebenen Sollwert der Anlagekraft verändert wird.

13. Verfahren nach Anspruch 11 oder 12,
**dadurch gekennzeichnet, dass**
die Funktion der Geschwindigkeit des Spulrevolvers (11) für den Wickelbereich aus den während der Spulreise innerhalb des Anwickelbereiches ermittelten Aufspulparametern vorausberechnet wird.

14. Verfahren nach einem der Ansprüche 1 bis 13,
**dadurch gekennzeichnet, dass**
die Ausweichbewegung der Spulspindel (14) mit einem in der Geschwindigkeit änderbaren Antrieb des Trägers der Spulspindel (14) ausgeführt wird.

15. Aufspulmaschine zur Durchführung des Verfahrens nach einem der Ansprüche 1 bis 14 mit einer Changiereinrichtung, mit einer an einem zum Maschinengestell beweglichen Träger (8) gelagerten Andrückwalze (5), mit einer an einem drehbaren Spulrevolver (11) auskragend gelagerten Spulspindel (14), mit einem Antrieb (40) für den Spulrevolver (11) und mit einer Steuereinrichtung (10) zur Steuerung einer Ausweichbewegung der Spulspindel (14) in Abhängigkeit vom Durchmesserzuwachs der Spule,
wobei
die Steuereinrichtung (10) einen Eingang (24) zur Eingabe einer Geschwindigkeitsfunktion (Fᵥ) aufweist, die im Verlauf der Spulreise jedem Spulendurchmesser (D) eine bestimmte Geschwindigkeit (v) der Ausweichbewegung der Spulspindel (14) zuordnet, und dass die Steuereinrichtung (10) mit einem Steuergerät (34) zur Ermittlung des Spulendurchmessers (D) oder der Wickelzeit verbunden ist, so dass der in seiner Geschwindigkeit änderbare Antrieb (40) des Spulrevolvers (11) durch die Steuereinrichtung (10) entsprechend der Geschwindigkeitsfunktion (Fᵥ) ansteuerbar ist, wobei die durch die Geschwindigkeitsfunktion (Fᵥ) bestimmte Geschwindigkeit (v) zumindest in Teilbereichen der Spulreise von der zum Ausgleich des Durchmesserzuwachses erforderlichen Geschwindigkeit abweicht, so dass die Lage der Andruckwalze veränderbar ist.

16. Aufspulmaschine nach Anspruch 15,
**dadurch gekennzeichnet, dass**
ein Lagesensor (19) zur Erfassung der Stellung des Trägers (8) der Andrückwalze (5) oder des Spulrevolvers (11) mit der Steuereinrichtung (10) verbunden ist.

17. Aufspulmaschine nach Anspruch 16,
**dadurch gekennzeichnet, dass**
der Träger als am Maschinengestell einseitig gelagerte Schwinge (8) ausgebildet ist und
dass der Lagesensor (19) als ein den Schwenkwinkel der Schwinge (8) erfassender Winkelgeber ausgeführt ist.

18. Aufspulmaschine nach einem der Ansprüche 15 bis 17,
**dadurch gekennzeichnet, dass**
die Steuereinrichtung (10) eine Recheneinheit aufweist, welche aus den von dem Steuergerät (34) gelieferten Aufspulparametern die Geschwindigkeitsfunktion (Fᵥ) zur Steuerung der Spulrevolvergeschwindigkeit berechnet.

19. Aufspulmaschine nach einem der Ansprüche 15 bis 18,
**dadurch gekennzeichnet, dass**
die Steuereinrichtung (10) mit einem Kraftsensor (41) zur Erfassung der Anlagekraft zwischen der Andrückwalze und der Spule verbunden ist und eine Speichereinheit zum Speichern der Istwerte der Anlagekraft in Abhängigkeit von der Stellung des Trägers der Andrückwalze aufweist.

20. Aufspulmaschine nach einem der Ansprüche 15 bis 19,
**dadurch gekennzeichnet, dass**
der Träger (8) der Andrückwalze (5) einen Antrieb (12) aufweist, welcher über der Steuereinrichtung (10) ansteuerbar ist

## Claims

1. Method of winding a continuously advancing yarn to a package, wherein the package is formed on a driven winding spindle mounted in cantilever fashion on a movable support (8), wherein a contact roll (5) mounted on a second movable support (8) rests against the circumference of the package with a force that can be varied by the position of the contact roll (5) relative to the package, and wherein a change of the center distance between the package and the contact roll (5), which is required by the diameter increase of the package, is effected by an evading movement of the contact roll (5) an/or by an evading movement of the winding spindle (14) as a function of the increasing package diameter, wherein the evading movement of the winding spindle (14) is controlled during the winding cycle by a predetermined speed function (Fv), which associates in the course of the winding cycle to each package diameter (D) a certain speed (v) of the evading movement wherein at least within phases of the winding cycle, the speed (v) as determined by the speed function (Fᵥ) differs from the speed required to compensate the diameter increase of the package so that position of the contact roll (5) is changed.

2. Method as in claim 1, **characterized that** within other phases of the winding cycle, the speed (v) as determined by the speed function (Fv) is proportionate to the diameter increase of the package during the winding cycle, so that the package builds up while the position of the contact roll (5) remains substantially unchanged.

3. Method as in claim 1 or 2, **characterized in that** the control of the evading movement of the winding spindle (14) occurs during the winding cycle as a function of a winding time.

4. Method as in one of claims 1 or 2, **characterized in that** the control of the evading movement of the winding spindle (14) occurs during the winding cycle as a function of the package diameter.

5. Method as in claim 4, **characterized in that** the package diameter is determined by the position of the support (8) of the contact roll (5) and/or the position of the support of the winding spindle.

6. Method as in claim 4, **characterized in that** the package diameter is determined by the speed ratio of the speed of the contact (5) roll and the speed of the winding spindle (14).

7. Method as in one of claims 1 to 6, **characterized in that** the speed (v) of the evading movement is computed in advance from a parameter (K) that determines the chronological diameter increase of the package and from the package diameter (D) as a function of the winding time or the package diameter.

8. Method as in claim 7, **characterized in that** the parameter (K) is determined during the winding cycle while the support of the winding spindle (14) is stopped.

9. Method as in one of claims 1 to 6, **characterized in that** the speed (v) of the evading movement is predetermined from a parameter (K) that determines the chronological diameter increase of the package, the package diameter (D), and the position of the contact roll (a) as a function of the winding time or the package diameter.

10. Method as in claim 9, **characterized in that** the parameter and the contact force between the contact roll (5) and the package are determined as a function of the position of the contact roll (5) relative to the package during the winding cycle, while the support of the winding spindle (14) is stopped.

11. Method as in one of claims 1 to 8, wherein the support of the winding spindle is formed by a spindle turret mounting a second winding spindle (14), **characterized in that** in a winding start range at the beginning of the winding cycle, the contact roll (5) is moved out of an initial position while the support (8) of the winding spindle (14) is stopped; that in a range of transition, the contact roll (5) and the winding spindle (14) are moved together at a constantly increased speed, until the contact roll (5) reaches its initial position before the start of the winding cycle; and that in a winding range, the winding spindle (14) is moved away by the spindle turret (11) in accordance with a predetermined speed function, which associates in the course of the winding cycle to each package diameter a determined speed of the evading movement.

12. Method as in claim 11, **characterized in that** the actual values of the contact force are determined as a function of the position of the contact roll (5) during the winding cycle within the winding start range, and that the speed of the spindle turret (11) is changed as a function of the comparison between the actual value of the contact force and the desired value of the contact force that is predetermined by a profile.

13. Method as in claim 11 or 12, **characterized in that** the function of the speed of the spindle turret (11) is computed in advance for the winding range from the winding parameters that are determined during the winding cycle within the winding start range.

14. Method as in one of claims 1 to 13, **characterized in that** the evading movement of the winding spindle (14) is carried out by a speed-variable drive of the support of the winding spindle (14).

15. Takeup machine for carrying out the method of one of claims 1 to 14, with a yarn traversing mechanism, with a contact roll (5) mounted on a support (8) that is movable relative to a machine frame, with a winding spindle (14) mounted in cantilever fashion to a rotatable spindle turret (11), with a drive (40) for the spindle turret (11), and with a control device (10) for controlling an evading movement of the winding spindle (14) as a function of the diameter increase of the package, wherein the control device (10) has an input (24) for the input of a speed function (Fᵥ), which associates in the course of the winding cycle to each package diameter (D) a determined speed (v) of the evading movement, and that the control device (10) is connected to a controller (34) for determining the package diameter (D) or the winding time, so that the speed-variable drive (40) of the spindle turret (11) is activatable by the control device (10) in accordance with the speed function (Fᵥ), wherein at least within phases of the winding cycle, the speed (v) as determined by the speed function (Fᵥ) differs from the speed required to compensate the diameter increase of the package so that position of the contact roll is changed.

16. Takeup machine as in claim 15, **characterized in that** a position sensor (19) for determining the position of the support (8) of the contact roll (5) or of the spindle turret (11) is connected to the control device (10).

17. Takeup machine as in claim 16, **characterized in that** the support is designed and constructed as a rocker arm (8) unilaterally mounted to the machine frame, and that a position sensor (19) is constructed as an angle pickup device for determining the angle of traverse of the rocker arm (8).

18. Takeup machine as in one of claims 15 to 17, **characterized in that** the control device (10) includes a computing unit, which computes from the winding parameters supplied by the controller (34) the speed function (Fᵥ) for controlling the spindle turret speed.

19. Takeup machine as in one of claims 15 to 18, **characterized in that** the control device (10) is connected to a force sensor (41) for determining the contact force between the contact roll and the package, and that it includes a storage unit for storing the actual values of the contact force as a function of the position of the support mounting the contact roll.

20. Takeup machine as in one of claims 15 to 19, **characterized in that** the support (8) of the contact roll (5) includes a drive (12), which can be activated via the control device (10).

## Revendications

1. Procédé pour embobiner un fil en marche continue en une bobine, dans lequel la bobine est formée sur une broche de bobinage entraînée et montée en projection sur un support (8) mobile, dans lequel un cylindre-presseur (5) monté sur un deuxième support (8) mobile s'applique contre la périphérie de la bobine avec une force d'application qui peut être modifiée par la position du cylindre-presseur (5) relativement par rapport à la bobine et dans lequel une modification de la distance entre l'axe de la bobine et du cylindre-presseur (5) nécessaire par la croissance du diamètre de bobine, est effectuée par un mouvement d'évitement du cylindre-presseur (5) et/ou par un mouvement d'évitement de la broche de bobinage (14) en fonction du diamètre croissant de bobine, dans quel cas le mouvement d'évitement de la broche de bobinage (14) durant le cycle de bobinage est commandé selon une fonction de vitesse prédéterminée (Fᵥ) qui au cours du cycle de bobinage associe à chaque diamètre de bobine (D) une vitesse (v) donnée du mouvement d'évitement, dans quel cas au moins dans des phases du cycle de bobinage la vitesse (v) déterminée par la fonction de vitesse (Fᵥ) diffère de la vitesse nécessaire pour la compensation de la croissance du diamètre de bobine, de sorte que la position du cylindre-presseur (8) est modifiée.

2. Procédé selon la revendication 1, **caractérisé en ce que** dans d'autres phases du cycle de bobinage la vitesse (v) déterminée par la fonction de vitesse (Fᵥ) correspond à la croissance du diamètre de bobine durant le cycle de bobinage, de sorte que dans ces phases la bobine devient plus grande, tandis que la position du cylindre-presseur (5) reste sensiblement inchangée.

3. Procédé selon l'une des revendications 1 ou 2, **caractérisé en ce que** la commande du mouvement d'évitement de la broche de bobinage (14) est effectuée durant le cycle de bobinage en fonction d'un temps d'enroulement.

4. Procédé selon l'une des revendications 1 ou 2, **caractérisé en ce que** la commande du mouvement d'évitement de la broche de bobinage (14) est effectuée durant le cycle de bobinage en fonction du diamètre de bobine.

5. Procédé selon la revendication 4, **caractérisé en ce que** le diamètre de bobine est déterminé par la position du support (8) du cylindre-presseur (5) et/ou par la position du support de la broche de bobinage.

6. Procédé selon la revendication 4, **caractérisé en ce que** le diamètre de bobine est déterminé par le rapport de vitesse de rotation de la vitesse de rotation du cylindre-presseur (5) et de la vitesse de rotation de la broche de bobinage (14).

7. Procédé selon l'une des revendications 1 à 6, **caractérisé en ce que** la vitesse (v) du mouvement d'évitement est calculée en avance à partir d'un paramètre (K) qui détermine la croissance du diamètre de bobine et à partir du diamètre de bobine (D) comme fonction du temps d'enroulement ou du diamètre de bobine.

8. Procédé selon la revendication 7, **caractérisé en ce que** le paramètre (K) est déterminé durant le cycle de bobinage pendant que le support de la broche de bobinage (14) est arrêté.

9. Procédé selon l'une des revendications 1 à 6, **caractérisé en ce que** la vitesse (v) du mouvement d'évitement est prédéterminée à partir d'un paramètre (K) déterminant la croissance du diamètre de bobine, du diamètre de bobine (D) et à partir de la position du cylindre-presseur (a) comme fonction du temps d'enroulement ou du diamètre de bobine.

10. Procédé selon la revendication 9, **caractérisé en ce que** le paramètre et la force d'application entre le cylindre-presseur (5) et la bobine sont déterminés en fonction de la position du cylindre-presseur (5) relativement par rapport à la bobine durant le cycle de bobinage, tandis que le support de la broche de bobinage (14) est arrêté.

11. Procédé selon l'une des revendications 1 à 8, dans quel cas le support de la broche de bobinage est formé par un revolver de bobinage avec une deuxième broche de bobinage (14), **caractérisé en ce que** dans une zone de démarrage d'enroulement au début du cycle de bobinage le cylindre-presseur (5) est déplacé hors d'une position de départ, tandis que le support (8) de la broche de bobinage (14) est arrêté, **en ce que** dans une zone de transition le cylindre-presseur (5) et la broche de bobinage (14) sont déplacés communément à une vitesse qui augmente constamment jusqu'à ce que le cylindre-presseur (5) ait atteint sa position de départ avant le début du cycle de bobinage et **en ce que** dans une zone d'enroulement la broche de bobinage (14) est déplacée par le revolver de bobinage (11) selon une fonction de vitesse prédéterminée, qui au cours du cycle de bobinage associe à chaque diamètre de bobine une vitesse donnée du mouvement d'évitement.

12. Procédé selon la revendication 11, **caractérisé en ce que** les valeurs réelles de la force d'application sont déterminées en fonction de la position du cylindre-presseur (5) durant le cycle de bobinage à l'intérieur de la zone de démarrage d'enroulement et **en ce que** la vitesse du revolver de bobinage (11) est modifiée en fonction d'une comparaison entre la valeur réelle de la force d'application et la valeur désirée de la force d'application qui est prédéterminée par le profil.

13. Procédé selon la revendication 11 ou 12, **caractérisé en ce que** la fonction de la vitesse du revolver de bobinage (11) pour la zone d'enroulement est calculée en avance à partir des paramètres de bobinage déterminés durant le cycle de bobinage à l'intérieur de la zone de démarrage d'enroulement.

14. Procédé selon l'une des revendications 1 à 13, **caractérisé en ce que** le mouvement d'évitement de la broche de bobinage (14) est effectué au moyen d'un entraînement du support de la broche de bobinage (14) dont la vitesse peut être modifiée.

15. Machine à embobiner pour l'exécution du procédé selon l'une des revendications 1 à 14, avec un dispositif de va-et-vient, avec un cylindre-presseur (5) monté sur un support (8) qui est déplaçable par rapport au bâti de machine, avec une broche de bobinage (14) montée en projection sur un revolver de bobinage (11) pouvant être tourné, avec un entraînement (40) pour le revolver de bobinage (11) et avec un dispositif de commande (10) pour la commande d'un mouvement d'évitement de la broche de bobinage (14) en fonction de la croissance du diamètre de bobine, dans quel cas le dispositif de commande (10) a une entrée (24) pour l'entrée d'une fonction de vitesse (Fᵥ), qui au cours du cycle de bobinage associe à chaque diamètre de bobine (D) une vitesse (v) donnée du mouvement d'évitement de la broche de bobinage (14) et en ce que le dispositif de commande (10) est relié à un appareil de commande (34) pour déterminer le diamètre de bobine (D) ou le temps d'enroulement, de sorte que l'entraînement (40) du revolver de bobinage (11), dont la vitesse est modifiable, peut être commandé selon la fonction de vitesse (Fᵥ), dans quel cas au moins dans des phases du cycle de bobinage, la vitesse (v) déterminée par la fonction de vitesse (Fᵥ) diffère de la vitesse nécessaire pour la compensation de la croissance du diamètre de bobine, de sorte que la position du cylindre-presseur (8) peut être modifiée.

16. Machine à embobiner selon la revendication 15, **caractérisé en ce qu'**un capteur de position (19) pour déterminer la position du support (8) du cylindre-presseur (5) ou du revolver de bobinage (11) est relié au dispositif de commande (10).

17. Machine à embobiner selon la revendication 16, **caractérisé en ce que** le support est réalisé en tant que bras oscillant (8) monté unilatéralement sur le bâti de machine et **en ce que** le capteur de position (19) est réalisé en tant que capteur angulaire déterminant l'angle de pivotement du bras oscillant (8).

18. Machine à embobiner selon l'une des revendications 15 à 17, **caractérisé en ce que** le dispositif de commande (10) a une unité arithmétique qui à partir des paramètres de bobinage délivrés par l'appareil de commande (34) calcule la fonction de vitesse (Fᵥ) pour commander la vitesse de revolver de bobinage.

19. Machine à embobiner selon l'une des revendications 15 à 18, **caractérisé en ce que** le dispositif de commande (10) est relié à un capteur de force (41) pour déterminer la force d'application entre le cylindre-presseur et la bobine et qu'il a une unité de mémoire pour mémoriser les valeurs réelles de la force d'application en fonction de la position du support du cylindre-presseur.

20. Machine à embobiner selon l'une des revendications 15 à 19, **caractérisé en ce que** le support (8) du cylindre-presseur (5) a un entraînement (12) qui peut être commandé par le dispositif de commande (10).
